# EUROPÄISCHE PATENTSCHRIFT

(11) **EP 2 056 699 B1**
(45) Veröffentlichungstag und Bekanntmachung des Hinweises auf die Patenterteilung: **09.06.2010**
(21) Anmeldenummer: 07802036.9
(22) Anmeldetag: 31.08.2007
(51) Int. Cl.: A47D 13/02, A47D 9/00

(54) **TRAGETASCHE FÜR EIN KLEINKIND**
BABY CARRYCOT
SAC PORTATIF POUR PETITS-ENFANTS

(30) Priorität: 02.09.2006 DE 102006041248
(43) Veröffentlichungstag der Anmeldung: 13.05.2009
(73) Patentinhaber: Concord GmbH, 95346 Stadtsteinach (DE)
(72) Erfinder: HESS, Andreas, 73525 Schwäbisch Gmünd (DE); BURCHARD, Gerd, 73550 Waldstetten (DE)
(74) Vertreter: Morgades y Manonelles, Juan Antonio
(86) Internationale Anmeldenummer: PCT/EP2007/007618
(87) Internationale Veröffentlichungsnummer: WO 2008/028597

(56) Entgegenhaltungen:
- EP-A- 1 493 361
- EP-A- 1 741 366
- FR-A- 433 661
- US-A1- 2005 241 064

## Beschreibung

Die Erfindung betrifft eine Tragetasche für ein Kleinkind, die einen Boden und eine vom Boden nach oben stehende umlaufende Wand aufweist.

Eine solche Tragetasche ist aus EP 1 493 361 A1 bekannt.

Der Erfindung liegt die Aufgabe zugrunde, eine Tragetasche der eingangs genannten Art zu schaffen, die genau definiert kleinvolumig zusammenlegbar ist, und deren Einsatz- und Verwendungsmöglichkeiten weiter verbessert sind.

Diese Aufgabe wird erfindungsgemäß durch die Merkmale des Anspruches 1 gelöst.

Die mindestens annähernd gleich großen beiden Bodenflächenelemente bestehen aus einem formstabile Material. Bei diesem Material kann es sich um eine Kunststoffmaterial oder um ein natürliches Material, wie Holz oder dergleichen, handeln.

Als zweckmäßig hat es sich bei der erfindungsgemäßen Tragetasche erwiesen, wenn zwischen den beiden Bodenflächenelementen des Bodens ein mittiges streifenförmiges drittes Bodenflächenelement vorgesehen ist, mit dem die beiden Bodenflächenelemente jeweils scharniergelenkig verbunden sind. Diese scharniergelenkige Verbindung kann beispielsweise durch Scharnierbänder verwirklicht sein.

Jedes der beiden Verbindungselemente ist vorzugsweise als federnder Knickhebel mit zwei um eine Knickachse verschwenkbaren Knickhebelabschnitten ausgebildet. Die Knickachse kann zur Schwenkachse der beiden Rahmenelemente parallel oder senkrecht orientiert sein. Die beiden Knickhebelabschnitte sind zweckmäßigerweise mindestens annähernd gleich lang.

Eine andere Möglichkeit besteht beispielsweise darin, die beiden Verbindungselemente zwischen dem Boden und den Rahmenelementen als Teleskopelemente zu gestalten.

Sind die Verbindungselemente als federnde Knickhebel ausgebildet, so kann der jeweilige federnde Knickhebel mit einem Gurt kombiniert sein, dessen Länge in Bezug zu den beiden Knickhebelabschnitten einstellbar und mittels einer Arretiereinrichtung fixierbar ist. Eine solche Ausbildung der zuletzt genannten Art weist den Vorteil auf, dass die Tragetasche in der zusammengeklappten Lagerposition mit Hilfe der passend arretierten, verkürzten Gurte sicher und zuverlässig in der zusammengeklappten Lagerposition verbleibt, bis die Arretiereinrichtungen betätigt werden, wonach dann die federnden Knickhebel durch mechanische Entspannung der an den Knickhebeln vorgesehenen Federn selbstständig von der zusammengeklappten Lagerposition in die Aktivposition aufgespreizt werden.

Um die erfindungsgemäße Tragetasche beispielsweise an einem Kinderwagen oder dergleichen anbringen zu können, hat es sich als zweckmäßig erwiesen, wenn von einem der Rahmenelemente in der Nähe der verrastbaren Schwenkachse Adapterelemente wegstehen, die an entsprechende Adapterorgane eines Kinderwagens angepasst sind.

Um die erfindungsgemäße Tragetasche in ihrer Aktivposition nicht nur auf einem Boden oder auf einem Tisch sondern beispielsweise auf Tischhöhe neben einem Tisch positionieren zu können, ist es zweckmäßig, wenn an der Unterseite jedes der beiden Bodenflächenelemente eine Standbeineinrichtung angebracht ist, die zwischen einer an der Unterseite des entsprechenden Bodenflächenelementes anliegenden Lagerposition und einer vom Bodenflächenelement standsicher wegstehenden Standposition hin und her verstellbar ist. In der an der Unterseite des jeweiligen Bodenflächenelementes anliegenden Lagerposition nimmt die entsprechende Standbeineinrichtung gleichsam keinen eigenen Platz ein, so dass sich die Standbeineinrichtungen in der Lagerposition nicht störend bemerkbar machen. In der Standposition stehen die Standbeineinrichtungen von der Unterseite der Tragetasche, d.h. von deren einen steifen Boden bildenden Bodenflächenelementen derartig weg, dass die Tragetasche eine gute Standsicherheit besitzt.

Erfindungsgemäß ergibt sich also eine Tragetasche mit verbesserten Einsatzmöglichkeiten.

Erfindungsgemäß kann die jeweilige Standbeineinrichtung ein Paar Standbeinelemente und ein zwischen diesen vorgesehenes Stützelement aufweisen. Dabei kann jedes Standbeinelement mit einem Lagerabschnitt an der Unterseite des zugehörigen Bodenflächenelementes in der Nachbarschaft des Querrandes desselben schwenkbeweglich gelagert sein, kann das Stützelement mit einem Lagerabschnitt an der Unterseite des entsprechenden Bodenflächenelementes schwenkbeweglich gelagert sein, und kann das Stützelement mit den beiden Standbeinelementen mittels Gleitelementen verbunden sein.

Bei einer solchen Ausbildung kann an jedem Standbeinelement ein Arretierhaken befestigt sein, und kann das Stützelement eine Arretierklappeneinrichtung mit einem Arretierbügel aufweisen, der in der Standposition des entsprechenden Standbeinelement-Paares mit den Arretierhaken loslösbar verrastet ist.

Die erfindungsgemäße Tragetasche weist die Vorteile auf, dass sie definiert kleinvolumig zusammenklappbar ist, so dass sie in der Lagerposition nur einen geringen Raumbedarf besitzt, dass sie einfach und kraftsparend von der platzsparenden Lagerposition in die Aktivposition verstellbar ist, in der Aktivposition durch die verrastete Schwenkachse der Rahmenelemente und die federnd aufgespreizten Verbindungselemente verbleibt, und dass sie ggfs. auch eine erhöhte Aktivposition einnehmen kann.

Weitere Einzelheiten, Merkmale und Vorteile ergeben sich aus der nachfolgenden Beschreibung eines in der Zeichnung dargestellten Ausführungsbeispieles der erfindungsgemäßen Tragetasche.

Es zeigen:
- Figur 1: eine räumliche Darstellung der Tragetasche, wobei nur eine der beiden Standbeineinrichtung gezeichnet ist,
- Figur 2: einen Abschnitt der Tragetasche gemäß Figur 1 in Blickrichtung des Pfeiles II, d.h. in Blickrichtung von unten, wobei die Standbeineinrichtung in ihrer Lagerposition gezeichnet ist,
- Figur 3: eine Seitenansicht der Tragetasche gemäß Figur 1 in Blickrichtung des Pfeiles III, wobei die Standbeineinrichtung - wie in Figur 1 - die Standposition einnimmt,
- Figur 4: eine der Figur 3 ähnliche Seitenansicht, wobei die Standbeineinrichtung ihre Lagerposition einnimmt,
- Figur 5: eine Stirnansicht der Tragetasche in Blickrichtung des Pfeiles V in Figur 3, und
- Figur 6: eine Stirnansicht der Tragetasche in Blickrichtung des Pfeiles VI in Figur 4.

Figur 1 zeigt in einer räumlichen Darstellung von schräg unten eine Ausbildung der Tragetasche 10 für ein Kleinkind. Die Tragetasche 10 weist einen Boden 12 und eine vom umlaufenden Rand 14 des Boden 12 nach oben stehende umlaufende flexible Wand 16 auf.

Der Boden 12 weist zwei gleich große Bodenflächenelemente 18 und zwischen diesen ein mittiges streifenförmiges drittes Bodenflächenelement 20 auf, wie beispielsweise aus den Figuren 3 und 4 ersichtlich ist. Die beiden Bodenflächenelemente 18 und das mittige dritte Bodenflächenelement 20 sind miteinander durch Scharnierbänder 22 schwenkbeweglich verbunden.

Von jedem der beiden voneinander entfernten Querrandabschnitte 24 der Bodenflächenelemente 18 steht ein Verbindungselement 26 nach oben. Jedes der beiden Verbindungselemente 26 ist als federnder Knickhebel 28 ausgebildet. Der jeweilige Knickhebel 28 weist zwei mindestens annähernd gleich lange Knickhebelabschnitte 30 auf, die miteinander mittels einer Knickachse 32 verbunden sind. Die beiden Knickhebelabschnitte 30 des jeweiligen Knickhebels 28 sind um die zugehörige Knickachse 32 verschwenkbar.

Jeder Knickhebel 28 ist mit einem Federelement kombiniert, das in der zusammengeschwenkten Position des zugehörigen Knickhebels 28 mechanisch gespannt ist.

Die beiden Verbindungselemente 26 verbinden den Boden 12 der Tragetasche 10, d.h. die beiden Bodenflächenelemente 18 des Bodens 12, mit zwei U-förmigen , mindestens annähernd gleichen Rahmenelementen 34, die um eine gemeinsame verrastbare Schwenkachse 36 zwischen einer in den Zeichnungsfiguren dargestellten Aktivstellung und einer zusammengeklappten Lagerstellung hin und her verstellbar sind. Die Schwenkachse 36 der Rahmenelemente 34 und die Knickachsen 32 der beiden als Knickhebel 28 ausgebildeten Verbindungselemente 26 sind zueinander parallel orientiert.

Von einem der beiden Rahmenelemente 34 stehen in der Nähe der verrastbaren Schwenkachse 36 Adapterelemente 38 in die gleiche Richtung weg, die zum Festlegen der Tragetasche 10 beispielsweise an einem Kinderwagen vorgesehen sind.

Der jeweilige federnde Knickhebel 28 ist mit einem (nicht dargestellten) Gurt kombiniert, der mit seinem einen Ende an einer Befestigungsöse 40 fixiert ist, und der sich mit seinem davon entfernten Endabschnitt durch eine Arretiereinrichtung 42 hindurcherstreckt. Mit Hilfe der Arretiereinrichtung 42 ist die Länge des nicht dargestellten Gurtes in Bezug zum zugehörigen Verbindungselement 26 wunschgemäß einstellbar. Insbesondere in der zusammengeklappten Lagerstellung der Knickhebel 28 ist bei entsprechend kurzem aktiven Gurt zwischen der Befestigungsöse 40 und der Arretiereinrichtung 42 der besagte Gurt mit Hilfe der Arretiereinrichtung 42 fixiert, um den jeweiligen Knickhebel 28 in seinem zusammengeknickten Lagerzustand festzuhalten. Wird die Arretiereinrichtung 42 dann gelöst, so kann sich das Federelement des Knickhebels 28 mechanisch entspannen, wodurch der Knickhebel 28 in seine Aufspreizstellung aufgestellt wird.

An der Unterseite 44 jedes der beiden Bodenflächenelemente 18 ist eine Standbeineinrichtung 46 angebracht, die zwischen einer an der Unterseite 44 des entsprechenden Bodenflächenelementes 18 eng anliegenden Lagerposition (siehe Figur 4) und einer vom Bodenflächenelement 18 wegstehenden Standposition (siehe die Figuren 1 und 3) hin und her verstellbar ist. Die jeweilige Standbeineinrichtung 46 weist ein Paar Standbeinelemente 48 und ein zwischen diesen vorgesehenes Stützelement 50 auf. Jedes Standbeinelement 48 ist mit einem Lagerabschnitt 52 an der Unterseite 44 des zugehörigen Bodenflächenelements 18 in der Nachbarstaft seines Querrandes 24 schwenkbeweglich gelagert. Zu diesem Zwecke ist der jeweilige Lagerabschnitt 52 durch Lagerschellen 54 an der Unterseite 44 des entsprechenden Bodenflächenelementes 18 schwenkbeweglich angebracht.

Das zwischen den beiden Standbeinelementen 48 vorgesehene Stützelement 50 ist mit einem Lagerabschnitt 56 an der Unterseite 44 des entsprechenden Bodenflächenelementes 18 schwenkbeweglich gelagert. Zu diesem Zwecke ist der Lagerabschnitt 56 mit Lagerschellen 58 an der Unterseite 44 des jeweiligen Bodenflächenelementes 18 schwenkbeweglich angebracht.

Das Stützelement 50 ist mit den beiden Standbeinelementen 48 des jeweiligen Bodenflächenelementes 18 mittels Gleitelementen 60 verbunden. An jedem Standbeinelement 48 ist ein Arretierhaken 62 befestigt und das Stützelement 50 weist eine Arretierklappeneinrichtung 64 mit Arretierklappen 66 und einen Arretierbügel 68 auf. In der Standposition ist der Arretierbügel 68 mit den Arretierhaken 62 der beiden Standbeinelemente 48 der jeweiligen Standbeineinrichtung 46 loslösbar verrastet, so dass sich eine sichere Position der entsprechenden Standbeineinrichtung 46 ergibt.

Gleiche Einzelheiten sind in allen Figuren jeweils mit denselben Bezugsziffern bezeichnet, so dass es sich erübrigt, in Verbindung mit allen Figuren alle Einzelheiten jeweils detailliert zu beschreiben.

## Patentansprüche

1. Tragetasche für ein Kleinkind, die einen Boden (12) und eine vom Boden (12) nach oben stehende umlaufende Wand (16) aufweist, wobei der Boden (12) zwei mindestens annähernd gleich große Bodenflächenelemente (18) aufweist, die zwischen einer eine gemeinsame Bodenfläche bestimmenden Aktivposition und einer zusammengeklappten Lagerposition hin und her verschwenkbar sind, von den beiden Bodenflächenelemente (18) Verbindungselemente (26) nach oben stehen, an welche zwei mindestens annähernd gleiche U-förmige Rahmenelemente (34) angeschlossen sind, die um eine Schwenkachse (36) zwischen einer zusammengeklappten Lagerstellung und einer Aktivstellung, in der sie den Oberrand der Tragetasche (10) bestimmen, hin und her verstellbar sind, wobei die beiden Verbindungselemente (26) zwischen einer die Rahmenelemente (34) von den Bodenflächenelementen (18) beabstandeten Aufspreizstellung und einer die Rahmenelemente (34) an die Bodenflächenelemente (18) annähernden Lagerstellung hin und her verstellbar sind, und wobei zwischen dem umlaufenden Rand (14) des Bodens (12) und den beiden Rahmenelementen (34) ein die Wand (16) der Tragetasche (10) bestimmendes flexibles Wandflächenelement vorgesehen ist,
**dadurch gekennzeichnet, dass** die Verbindungselemente (26) sich an den beiden voneinander entfernten Querrandabschnitten (24) der beiden Bodenflächenelemente (18) befinden, und dass die U-förmige Rahmenelemente (34) durch eine gemeinsame verrastbare Schwenkachse (36) angeschlossen sind.

2. Tragetasche nach Anspruch 1,
**dadurch gekennzeichnet,**
**dass** zwischen den beiden Bodenflächenelementen (18) des Bodens (12)
ein mittiges streifenförmiges drittes Bodenflächenelement (20) vorgesehen ist, mit dem die beiden Bodenflächenelemente (18) jeweils scharniergelenkig verbunden sind.

3. Tragetasche nach Anspruch 1,
**dadurch gekennzeichnet,**
**dass** jedes der beiden Verbindungselemente (26) als federnder Knickhebel (28) mit zwei um eine Knickachse (32) verschwenkbaren Knickhebelabschnitten (30) ausgebildet ist, wobei die jeweilige Knickachse (32) zur Schwenkachse (36) der beiden Rahmenelemente (34) parallel oder senkrecht orientiert ist.

4. Tragetasche nach Anspruch 3,
**dadurch gekennzeichnet,**
**dass** der jeweilige federnde Knickhebel (28) mit einem Gurt kombiniert ist, dessen Länge zwischen den beiden Knickhebelabschnitten (30) einstellbar und mittels einer Arretiereinrichtung (42) fixierbar ist.

5. Tragetasche nach Anspruch 1,
**dadurch gekennzeichnet,**
**dass** von einem der Rahmenelemente (34) in der Nähe der verrastbaren Schwenkachse (36) Adapterelemente (38) wegstehen, die zum Festlegen der Tragetasche (10) an einem Kinderwagen vorgesehen sind.

6. Tragetasche nach einem der vorhergehenden Ansprüche,
**dadurch gekennzeichnet,**
**dass** an der Unterseite (44) jedes der beiden Bodenflächenelemente (18) ein Standbeineinrichtung (46) angebracht ist, die zwischen einer an der Unterseite (44) des Bodenflächenelementes (18) anliegenden Lagerposition und einer vom Bodenflächenelement (18) wegstehenden Standposition hin und her verstellbar ist.

7. Tragetasche nach Anspruch 6,
**dadurch gekennzeichnet,**
**dass** die jeweilige Standbeineinrichtung (46) ein Paar Standbeinelemente (48) und ein zwischen diesen vorgesehenes Stützelement (50) aufweist.

8. Tragetasche nach Anspruch 7,
**dadurch gekennzeichnet,**
**dass** jedes Standbeinelement (48) mit einem Lagerabschnitt (52) an der Unterseite (44) des zugehörigen Bodenflächenelementes (18) in der Nachbarschaft seines Querrandes (24) schwenkbeweglich gelagert ist, dass das Stützelement (50) mit einem Lagerabschnitt (56) an der Unterseite (44) des entsprechenden Bodenflächenelementes (18) schwenkbeweglich gelagert ist, und dass das Stützelement (50) mit den beiden Standbeinelementen (48) mittels Gleitelementen (60) verbunden ist.

9. Tragetasche nach Anspruch 7,
**dadurch gekennzeichnet,**
**dass** an jedem Standbeinelement (48) ein Arretierhaken (62) befestigt ist, und dass das Stützelement (50) eine Arretierklappeneinrichtung (64) mit einem Arretierbügel (68) aufweist, der in der Standposition der entsprechenden Standbeineinrichtung (46) mit den Arretierhaken (62) loslösbar verrastet ist.

## Claims

1. Baby carry cot, with a floor (12) and a wall (16) rising from the floor (12) around the entire perimeter of the wall, in which the floor (12) has two floor surface elements (18) of approximately the same size, which can move from an active position that determine a common floor surface and a folded position for storage. Joining elements (26) rise from both floor surface elements (18) to which two U-shaped frame elements (34) at least approximately of equal size are connected, which can be adjusted around a pivoting axis (36) between a folded storage position and an active position in which they comprise in the upper edge of the carry cot (10). Both joining elements (26) can be adjusted between an extended position that moves the frame elements (34) away from the floor surface elements (18) and a storage position, which brings the frame elements (34) closer to the floor surface elements (18), and between the edge (14) of the floor (12) and both frame elements (34) there is a flexible wall element that makes a wall (16) for the carry cot (10), **characterised by** the fact that the joining elements (26) are in the two segments of the transversal edge (24) separated from the two floor surface elements (18), and that the U-shaped frame elements (34) are connected by a common lockable pivoting axis (36).

2. Carry cot according to claim 1, **characterised by** the fact that between the two floor surface elements (18) of the floor (12), there is a third central floor surface element (20) in the shape of a strip to which the two floor surface elements (18) are hinged.

3. Carry cot according to claim 1, **characterised by** the fact that each of the two joining elements (26) are designed as spring-loaded articulated levers (28) with two articulated lever segments (30) that can turn around an articulation (32), the axis of this articulation (32) being parallel or perpendicular to the pivoting axis (36) of both frame elements (34).

4. Carry cot according to claim 3, **characterised by** the fact that each articulated spring-loaded lever (28) is combined with a strap whose length can be adjusted between the two segments of the articulated lever (30) and be locked with a locking device (42).

5. Carry cot according to claim 1, **characterised by** the fact that one of the frame elements (34) close to the lockable pivoting axis (36) has an adaptor (38) to secure the carry cot (10) to a baby carriage.

6. Carry cot according to one of the previous claims, **characterised by** the fact that on the bottom (44) of each of the two floor surface elements (18) there is a support foot (46) that can be adjusted from storage position, in contact with the bottom (44) of the floor surface element (18) and an upright position, separated from the floor surface element (18).

7. Carry cot according to claim 6, **characterised by** the fact that the corresponding support feet (46) have a couple of support feet (48) and a support element (50) between these elements.

8. Carry cot according to claim 7, **characterised by** the fact that each support foot element (48) is housed by swinging, into a housing (52) in the lower part (44) of the corresponding floor surface element (18) in the proximity of its transversal (24) edge, and that the support element (50) is housed by swinging, by means of a section (56) in the lower part (44) of the corresponding floor surface element (18), and that the support element (50) is joined by sliding elements (60) to both support feet (48).

9. Carry cot according to claim 7, **characterised by** the fact that in each support foot (48) there is a locking catch (62), and that the support element (50) has a locking tab device (64) with a locking abutment (68), which when in the corresponding support foot (46) is in upright position, it is locked, in a releasable manner, against the locking catch (62).

## Revendications

1. Sac de transport pour bébé présentant un plancher (12) et une paroi (16) qui se dresse depuis le plancher (12) en parcourant tout le périmètre, dans lequel le plancher (12) présente deux éléments de surface de plancher (18) de taille au moins approximativement égale, qui peuvent basculer d'une position active déterminant une surface de plancher commune à une position de stockage plié. Depuis les deux éléments de surface de plancher (18) se dressent des éléments d'union (26) auxquels sont reliés deux éléments de cadre en forme de U (34) au moins approximativement égaux, qui peuvent être réglés autour d'un axe pivotant (36) entre une position de stockage plié et une position active dans lequel ils déterminent le bord supérieur du sac de transport (10), les deux éléments d'union (26) pouvant être réglés (26) entre une position d'extension qui écarte les éléments de cadre (34) des éléments de surface de plancher (18) et une position de stockage qui rapproche les éléments de cadre (34) des éléments de surface de plancher (18), et entre le bord périmétrique (14) du plancher (12) et les deux éléments de cadre (34) est prévu un élément de surface à paroi souple qui détermine la paroi (16) du sac de transport (10), **caractérisé en ce que** les éléments d'union (26) se trouvent dans les deux segments à bord transversal (24) séparés entre eux des deux éléments de surface de plancher (18) et que les éléments de cadre en forme de U (34) sont reliés par un axe pivotant (36) commun verrouillable.

2. Sac de transport conformément à la revendication 1, **caractérisé en ce qu'**entre les deux éléments de surface de plancher (18) du plancher (12) est prévu un troisième élément de surface de plancher (20) central en forme de bande auquel sont unis par articulation en charnière les deux éléments de surface de plancher (18).

3. Sac de transport conformément à la revendication 1, **caractérisé en ce que** chacun des deux éléments d'union (26) est configuré comme levier articulé à ressort (28) avec deux segments de levier articulé (30) basculants autour d'un axe d'articulation (32), l'axe d'articulation correspondant (32) étant orienté parallèlement ou perpendiculairement à l'axe pivotant (36) des deux éléments de cadre (34).

4. Sac de transport conformément à la revendication 3, **caractérisé en ce que** chaque levier articulé à ressort (28) est combiné avec une courroie dont la longueur peut être réglée entre les deux segments de levier articulé (30) et fixée au moyen d'un dispositif de verrouillage (42).

5. Sac de transport conformément à la revendication 1, **caractérisé en ce que** de l'un des éléments de cadre (34) près de l'axe pivotant verrouillable (36) sortent écartés des éléments adaptateurs (38) prévus pour la fixation du sac de transport (10) à une poussette.

6. Sac de transport conformément à l'une des revendications précédentes, **caractérisé en ce qu'**à la partie inférieure (44) de chacun des deux éléments de surface de plancher (18) se trouve un dispositif à pied d'appui (46) qui peut être réglé entre une position de stockage en contact avec la partie inférieure (44) de l'élément de surface de plancher (18) et une position dressée séparée de l'élément de surface de plancher (18).

7. Sac de transport conformément à la revendication 6, **caractérisé en ce que** le dispositif à pied d'appui correspondant (46) présente une paire d'éléments à pied d'appui (48) et un élément d'appui (50) aménagé entre ces éléments.

8. Sac de transport conformément à la revendication 7, **caractérisé en ce que** chaque élément à pied d'appui (48) est logé de manière basculante, au moyen d'une section de logement (52), dans la partie inférieure (44) de l'élément de surface de plancher correspondant (18) à proximité de son bord transversal (24), et que l'élément d'appui (50) est logé de manière basculante, au moyen d'une section de logement (56), dans la partie inférieure (44) de l'élément de surface de plancher correspondant (18), et que l'élément d'appui (50) est uni au moyen d'éléments coulissants (60) aux deux éléments à pied d'appui (48).

9. Sac de transport conformément à la revendication 7, **caractérisé en ce que** dans chaque élément à pied d'appui (48) est fixé un crochet de verrouillage (62), et que l'élément d'appui (50) présente un dispositif à onglet de verrouillage (64) avec un étrier de verrouillage (68) qui, quand le dispositif à pied d'appui (46) est en position dressée, est verrouillé de manière extractible avec le crochet de verrouillage (62).
